# EUROPÄISCHE PATENTSCHRIFT

(11) **EP 2 180 242 B1**
(45) Veröffentlichungstag und Bekanntmachung des Hinweises auf die Patenterteilung: **01.02.2012**
(21) Anmeldenummer: 08018728.9
(22) Anmeldetag: 27.10.2008
(51) Int. Cl.: F21S 8/10, F21V 11/06

(54) **Leuchte**
Lamp
Eclairage

(43) Veröffentlichungstag der Anmeldung: 28.04.2010
(73) Patentinhaber: odelo GmbH, 71409 Schwaikheim (DE)
(72) Erfinder: Schneider, Robert, 89198 Westerstetten (DE)
(74) Vertreter: Meyer, Thorsten

(56) Entgegenhaltungen:
- FR-A- 2 897 672
- GB-A- 280 385
- US-A1- 2002 180 325
- US-A1- 2006 133 088

## Beschreibung

Die Erfindung betrifft eine Leuchte gemäß dem Oberbegriff des Anspruchs 1.

Eine Leuchte erfüllt z.B. bei einem Kraftfahrzeug je nach Ausgestaltung verschiedene Aufgaben bzw. Funktionen, wie beispielsweise bei einer Ausgestaltung als Scheinwerfer eine die Fahrbahn ausleuchtende Funktion, oder bei einer Ausgestaltung als Signalleuchte eine Signalfunktion, wie beispielsweise zur Fahrtrichtungsanzeige oder Anzeige einer Bremstätigkeit, oder einer Sicherstellung einer Sichtbarkeit des Kraftfahrzeugs bei Tag und/oder Nacht. Beispiele für Leuchten sind am Fahrzeugbug, an den Fahrzeugflanken und/oder an den Seitenspiegeln sowie am Fahrzeugheck angeordnete Blinkleuchten, Ausstiegsleuchten, beispielsweise zur Umfeldbeleuchtung, Begrenzungsleuchten, Bremsleuchten, Nebelleuchten, Rückfahrleuchten, sowie typischerweise hoch gesetzte dritte Bremsleuchten, so genannte Central, High-Mounted Braking Lights, Tagfahrleuchten, Scheinwerfer und auch als Abbiege- oder Kurvenlicht verwendete Nebelscheinwerfer, sowie Kombinationen hiervon.

Eine Leuchte z.B. für ein Kraftfahrzeug besteht im Wesentlichen aus einem Gehäuse, einem darin angeordneten Reflektor, einem typischerweise vor dem Reflektor angeordneten Leuchtmittel, sowie einer den Reflektor und das Leuchtmittel gegen Witterungseinflüsse schützenden, kurz auch als Lichtscheibe bezeichneten transparenten Abdeckung, welche gemeinsam mit dem Gehäuse einen den Reflektor und das Leuchtmittel aufnehmenden Raum umschließt. Das Gehäuse bzw. der Raum kann dabei in mehrere Kammern mit jeweils eigenen Leuchtmitteln, Reflektoren sowie gegebenenfalls Lichtscheiben unterteilt sein, von denen jede Kammer eine andere der oben beschriebenen Funktionen erfüllen kann.

Grundsätzlich kann auch das Gehäuse selbst oder ein Teil des Gehäuses den oder einen Reflektor bilden bzw. kann der Reflektor Teil des Gehäuses sein.

Als Leuchtmittel kommen z.B. in Kraftfahrzeugen beispielsweise Glühlampen, Gasentladungslampen und vermehrt auch einzeln oder gruppenweise angeordnete Lichtemittierende Dioden (LEDs) zum Einsatz.

Das Innenleben insbesondere von Heckleuchten für Kraftfahrzeuge steht immer mehr im Blickpunk der Automobildesigner. Gefragt sind neuartige und auffällige Effekte im so genannten Kalt- und Warmdesign von Heckleuchten, d.h. sowohl im aus-, als auch im eingeschalteten Zustand der Leuchte bzw. des Leuchtmittels sichtbare Effekte.

Durch die DE 10 2005 058 127 A1 ist eine insbesondere als Heckleuchte für ein Kraftfahrzeug geeignete Leuchte bekannt. Die Leuchte besteht aus einem Gehäuse, in dem mindestens ein Leuchtmittel hinter einer Lichtscheibe angeordnet ist. Um die Leuchte so auszubilden, dass bei eingeschalteter Leuchte das Licht ungehindert nach außen dringen kann, während bei ausgeschalteter Leuchte der Blick auf das mindestens eine Leuchtmittel und das Innere der Leuchte verhindert wird, weist die Leuchte im Strahlenweg des mindestens einen Leuchtmittels zur Lichtscheibe wenigstens ein Medium auf, das in Abstrahlrichtung des von dem mindestens einen Leuchtmittel ausgesandten Lichts lichtdurchlässig und in entgegengesetzter Richtung zumindest weitgehend undurchsichtig ist.

Durch die DE 202 10 225 U1 ist eine für Fahrzeuge vorgesehene Leuchte mit wenigstens einem in einem Gehäuse hinter einer Lichtscheibe angeordneten Leuchtmittel bekannt. Um ein ansprechendes Design zu ermöglichen ist vorgesehen, zwischen Leuchtmittel und Lichtscheibe ein transparentes optisches Lichtstreuelement anzuordnen. Dadurch kann die Lichtscheibe aus einem durchsichtigen, glasklaren Material vorgesehen werden, so dass die dahinter befindlichen optischen Lichtstreuelemente für einen Betrachter sichtbar sind und somit als Stylingelemente genutzt werden können.

Durch FR 2 897 672 A1 ist eine Leuchte mit mindestens zwei hinter einer Lichtscheibe angeordneten Reflektoren sowie jeweils mindestens einem, je einem Reflektor zugeordneten, zwischen dem jeweiligen Reflektor und der Lichtscheibe angeordneten Leuchtmittel bekannt. Die Lichtscheibe ist transparent ausgeführt. Zwischen Lichtscheibe und Reflektor sind sowohl im eingeschalteten, als auch in ausgeschaltetem Zustand der Leuchte durch die transparente Lichtscheibe hindurch sichtbare Mittel angeordnet, welche einen Teil des von einem Leuchtmittel abgestrahlten Lichts in den dem anderen Leuchtmittel zugeordneten Reflektor führen. Diese Mittel beeinflussen ähnlich einem Ziergitter das äußere Erscheinungsbild der Leuchte. Die Mittel sind in ihrer Form der gewölbten Lichtscheibe derart angepasst, dass die Mittel der Wölbung der Lichtscheibe folgen. Für sich betrachtet weisen die Mittel dadurch eine räumliche Erstreckung auf, welche jedoch in einem in die Leuchte eingebautem Zustand keine Tiefenwirkung der Leuchte entstehen lässt.

Durch US 2002/180325 A1 ist ein Frontscheinwerfer mit einer einem ebenen Ziergitter ähnlichen, lichtführenden bzw. Licht richtenden lamellenartigen Vorrichtung bekannt. Die Vorrichtung besteht aus mehreren parallel zueinander verlaufend angeordneten Platten.

Durch GB 280 385 A ist ebenfalls ein Frontscheinwerfer bekannt. Der Frontscheinwerfer weist einen hinter einer transparenten Lichtscheibe angeordneten Reflektor sowie mindestens ein zwischen dem Reflektor und der Lichtscheibe angeordnetes Leuchtmittel auf. Der Frontscheinwerfer weist eine räumliche bzw. dreidimensionale Anordnung einer Vielzahl von konzentrisch gestaffelt angeordneten, unterschiedlich tiefen, zylinderförmigen Ringen auf, um durch Vermeidung seitliche Abstrahlens eine Blendung zu verhindern. Die gestaffelt angeordneten, unterschiedlich tiefen, zylinderförmigen Ringe sind zwischen dem Reflektor und der Lichtscheibe des Frontscheinwerfers angeordnet. Durch die transparente Lichtscheibe hindurch können die gestaffelt angeordneten, unterschiedlich tiefen, zylinderförmigen Ringe ähnlich einem Ziergitter im Inneren des Frontscheinwerfers wahrgenommen werden. Diese Wahrnehmbarkeit ist jedoch durch die besondere Anordnung, bei der vom äußeren Rand her zur Mitte hin Ringe mit zunehmender Erstreckung in Abstrahlrichtung des Frontscheinwerfers vorgesehen sind, auf konzentrische Kreisen beschränkt, da die unterschiedliche Tiefe der Ringe durch deren gegenseitige Verschattung durch die Lichtscheibe hindurch nicht wahrgenommen werden kann.

Der Erfindung liegt die Aufgabe zugrunde, eine Leuchte zu entwickeln, welche für einen Betrachter sowohl im Kalt- als auch im Warmdesign eine besonders tiefe, dreidimensionale Wirkung hat.

Die Aufgabe wird gelöst durch die Merkmale des Anspruchs 1.

Bei einer beispielsweise als Heckleuchte für Kraftfahrzeuge ausgeführten Leuchte mit mindestens einem hinter einer Lichtscheibe angeordneten Reflektor sowie mindestens einem zwischen dem Reflektor und der Lichtscheibe angeordneten Leuchtmittel ist demnach erfindungsgemäß vorgesehen, dass die Lichtscheibe als eine z.B. glasklare, optikfreie transparente Abdeckung ausgeführt ist und ferner in der so genannten Reflektorkammer zwischen Lichtscheibe und Reflektor zusätzlich zu dem Leuchtmittel ein sowohl im eingeschalteten, als auch in ausgeschaltetem Zustand der Leuchte durch die transparente, z.B. glasklare, optikfreie Lichtscheibe hindurch sichtbares räumliches bzw. dreidimensionales Ziergitter angeordnet ist. Das räumliche Ziergitter weist erfindungsgemäß eine aufgefächerte Struktur auf, durch welches eine Tiefenwirkung entsteht. Zudem kann dadurch ein blickwinkelabhängiger Raumeindruck erzeugt werden, bei dem abhängig vom Blickwinkel auf die Lichtscheibe eine unterschiedliche Tiefenwirkung des durch das durch die transparente, z.B. glasklare, optikfreie Lichtscheibe hindurch sichtbare räumliche Ziergitter erzeugten Raumeindrucks e ntste ht.

Vorteile der Erfindung gegenüber dem Stand der Technik ergeben sich insbesondere dadurch, dass sie im so genannten Kalt- und Warmdesign von Heckleuchten, d.h. sowohl im aus-, als auch im eingeschalteten Zustand, eine neuartige designerische Gestaltung von Reflektorkammern ermöglicht.

Die aufgefächerte Struktur ist vorzugsweise hergestellt, indem in eine Platte Einschneidungen, Einstanzungen, Schnitte, Schlitze oder dergleichen eingebracht sind, durch die Partien gebildet werden, die über mindestens einen verbleibenden Steg, der frei von Einschneidungen, Einstanzungen, Schnitten oder dergleichen ist, miteinander verbunden sind, und die Partien in unterschiedliche Raumrichtungen um den mindestens einen Steg herum durch Verdrehen, Verbiegen oder dergleichen aufgefächert sind. Eine denkbare Breitenvariierung der Stege und der Schlitze ermöglicht eine lichttechnische Anpassung des Ziergitters.

Eine vorteilhafte Ausgestaltung der Erfindung sieht vor, dass die Leuchte ein Leuchtengehäuse umfasst, in dem der Reflektor, das Leuchtmittel und das Ziergitter angeordnet sind, und welches durch die Lichtscheibe gegen Witterungseinflüsse geschützt ist.

Eine andere vorteilhafte Ausgestaltung der Erfindung sieht vor, dass der Reflektor zumindest Teil eines Leuchtengehäuses ist.

Das räumliche Ziergitter kann aus einem Metall hergestellt sein. So ist beispielsweise denkbar, dass das Ziergitter aus einem polierten Blech, z.B. aus einem polierten Edelstahlblech besteht.

Das räumliche Ziergitter kann verchromt und/oder verspiegelt sein.

Das räumliche Ziergitter ist vorzugsweise zwischen Leuchtmittel und Lichtscheibe angebracht.

Die Leuchte kann mehrere Reflektorkammern mit jeweils eigenen Leuchtmitteln und Reflektoren aufweisen, von denen jede Reflektorkammer die Selbe oder unterschiedliche lichttechnische Funktionen erfüllt.

Die Erfindung wird nachfolgend anhand eines in den Zeichnungen dargestellten Ausführungsbeispiels näher erläutert. Es zeigen:
- Fig. 1: eine schematische Darstellung einer erfindungsgemäßen Leuchte in einer perspektivischen Ansicht.
- Fig. 2: eine schematische Darstellung der Leuchte aus Fig. 1 in einem ersten Schnitt.
- Fig. 3: eine schematische Darstellung der Leuchte aus Fig. 1 in einer Draufsicht auf die Lichtscheibe.
- Fig. 4: eine schematische Darstellung der Leuchte aus Fig. 1 in einem senkrecht zu dem ersten Schnitt in Fig. 2 ausgeführten zweiten Schnitt.

Eine in den Fig. 1 bis 4 dargestellte, beispielsweise als Heckleuchte 01 für Kraftfahrzeuge ausgeführte Leuchte 01 besteht im Wesentlichen aus einem hinter einer Lichtscheibe 02 angeordneten Reflektor 03 sowie einem zwischen dem Reflektor 03 und der Lichtscheibe 02 angeordneten Leuchtmittel 04. Lichtscheibe 02 und Reflektor 03 schließen dabei eine so genannte Reflektorkammer 05 ein.

Um den Anforderungen nach neuartigen und auffälligen Effekten im Kalt- und Warmdesign von Heckleuchten gerecht zu werden ist erfindungsgemäß vorgesehen, ein vorzugsweise eine aufgefächerte Struktur 08 aufweisendes räumliches bzw. dreidimensionales Ziergitter 06 als Designelement in der Reflektorkammer 05 der Heckleuchte 01 anzuordnen. Darüber hinaus ist die Lichtscheibe 02 als eine z.B. glasklare oder z.B. rote, gelbe oder orange transparente Abdeckung 02 ausgeführt. Dadurch ist das Ziergitter 06 sowohl im eingeschalteten, als auch in ausgeschaltetem Zustand der Leuchte 01 durch die Lichtscheibe 02 hindurch sichtbar.

Durch das durch die transparente Lichtscheibe 02 hindurch sichtbare Ziergitter 06 entsteht eine Tiefenwirkung, die zudem je nach Ausgestaltung des Ziergitters 06 blickwinkelabhängig sein kann.

Das dreidimensionale Ziergitter 06 ist vorzugsweise zwischen dem beispielsweise als Glühlampe 04 ausgeführten Leuchtmittel 04 und der Lichtscheibe 02 in der Heckleuchte 01 angebracht. Durch die Kombination mit der z.B. glasklaren optikfreien transparenten Lichtscheibe 02 ist das Ziergitter 06 sowohl im Kalt- als auch im Warmdesign sehr gut erkennbar.

Aufgrund der aufgefächerten Struktur 08 des Ziergitters 06 entsteht ein dreidimensionales Bauteil mit einer starken Tiefenwirkung. Durch unterschiedlich ausgeprägte Auffächerungen können kleinere oder größere Bautiefen verwirklicht werden.

Die aufgefächerte Struktur 08 ist vorzugsweise hergestellt, indem in eine Platte Einschneidungen, Einstanzungen, Schnitte, Schlitze oder dergleichen eingebracht sind, durch die Partien 07 der aufgefächerten Struktur 08 bzw. des Ziergitters 06 gebildet werden. Die einzelnen Partien 07 der aufgefächerten Struktur 08 bzw. des Ziergitters 06 sind über mindestens einen verbleibenden Steg, der frei von Einschneidungen, Einstanzungen, Schnitten oder dergleichen ist, miteinander verbunden. Die Partien 07 der aufgefächerten Struktur 08 bzw. des Ziergitters 06 sind ferner in unterschiedliche Raumrichtungen um den mindestens einen Steg herum durch Verdrehen, Verbiegen oder dergleichen aufgefächert.

Eine mögliche Breitenvariierung der Stege und der Schlitze ermöglicht eine lichttechnische Anpassung des Ziergitters 06.

Aufgrund der Wärmeentwicklung des Leuchtmittels 04 ist das Ziergitter 06 vorzugsweise aus Metall hergestellt. Es kann beispielsweise als ein Stanz-Biegeteil aus poliertem Edelstahlblech ausgeführt sein. Ebenso ist denkbar, das Ziergitter 06 aus einem temperaturbeständigen Kunststoff herzustellen der z.B. verchromt ist.

Als Leuchtmittel 04 kann wie in den Fig. 1 bis 4 dargestellt eine Glühlampe 04 vorgesehen sein. Es ist jedoch auch möglich, zusätzlich oder anstelle einer Glühlampe eine oder mehrere Gasentladungslampen und/oder eine oder mehrere LEDs als Leuchtmittel 04 zu verwenden.

Die Erfindung ist insbesondere im Bereich der Herstellung von Leuchten für Kraftfahrzeuge gewerblich anwendbar.

### Bezugszeichenliste

- 01: Leuchte
- 02: Lichtscheibe
- 03: Reflektor
- 04: Leuchtmittel
- 05: Reflektorkammer
- 06: räumliches Ziergitter
- 07: Partie
- 08: aufgefächerte Struktur

## Patentansprüche

1. Leuchte (01) mit mindestens einem hinter einer Lichtscheibe (02) angeordneten Reflektor (03) sowie mindestens einem zwischen dem Reflektor (03) und der Lichtscheibe (02) angeordneten Leuchtmittel (04), wobei die Lichtscheibe (02) transparent ausgeführt ist und zwischen Lichtscheibe (02) und Reflektor (03) ein sowohl im eingeschalteten, als auch in ausgeschaltetem Zustand der Leuchte (01) durch die transparente Lichtscheibe (02) hindurch sichtbares räumliches Ziergitter (06) angeordnet ist,
**dadurch gekennzeichnet,**
**dass** das räumliche Ziergitter (06) eine aufgefächerte Struktur (08) a ufwe ist.

2. Leuchte nach Anspruch 1,
**dadurch gekennzeichnet,**
**dass** die aufgefächerte Struktur (08) hergestellt ist, indem in eine Platte Einschneidungen, Einstanzungen, Schnitte, Schlitze oder dergleichen eingebracht sind, durch die Partien (07) gebildet werden, die über mindestens einen verbleibenden Steg miteinander verbunden sind, und die Partien (07) in unterschiedliche Raumrichtungen um den mindestens einen Steg herum aufgefächert sind.

3. Leuchte nach Anspruch 2,
**dadurch gekennzeichnet,**
**dass** das Ziergitter (06) durch eine Breitenvariierung der Stege und der Schlitze lichttechnisch angepasst ist.

4. Leuchte nach einem der vorhergehenden Ansprüche,
**dadurch gekennzeichnet,**
**dass** die Leuchte (01) ein Leuchtengehäuse umfasst, in dem der Reflektor (03), das Leuchtmittel (04) und das räumliche Ziergitter (06) angeordnet sind, und welches durch die Lichtscheibe (02) gegen Witterungseinflüsse geschützt ist.

5. Leuchte nach einem der vorhergehenden Ansprüche,
**dadurch gekennzeichnet,**
**dass** der Reflektor (03) zumindest Teil eines Leuchtengehäuses ist.

6. Leuchte nach einem der vorhergehenden Ansprüche,
**dadurch gekennzeichnet,**
**dass** das räumliche Ziergitter (06) aus einem Metall hergestellt ist.

7. Leuchte nach Anspruch 6,
**dadurch gekennzeichnet,**
**dass** das räumliche Ziergitter (06) als ein Stanz-Biegeteil aus poliertem Edelstahlblech ausgeführt ist.

8. Leuchte nach einem der Ansprüche 1 bis 5,
**dadurch gekennzeichnet,**
**dass** das räumliche Ziergitter (06) aus einem temperaturbeständigen Kunststoff hergestellt ist.

9. Leuchte Anspruch 8,
**dadurch gekennzeichnet,**
**dass** das räumliche Ziergitter (06) verchromt ist.

10. Leuchte nach einem der vorhergehenden Ansprüche,
**dadurch gekennzeichnet,**
**dass** das räumliche Ziergitter (06) verspiegelt ist.

11. Leuchte nach einem der vorhergehenden Ansprüche,
**dadurch gekennzeichnet,**
**dass** das räumliche Ziergitter (06) zwischen Leuchtmittel (04) und Lichtscheibe (02) angeordnet ist.

12. Leuchte nach einem der vorhergehenden Ansprüche,
**dadurch gekennzeichnet,**
**dass** die Leuchte (01) mehrere Reflektorkammern (05) mit jeweils eigenen Leuchtmitteln (04) und Reflektoren (03) aufweist, von denen jede Reflektorkammer (05) die Selbe oder unterschiedliche Funktionen erfüllt.

13. Leuchte nach einem der vorhergehenden Ansprüche,
**dadurch gekennzeichnet,**
**dass** die Lichtscheibe glasklar ist.

14. Leuchte nach einem der Ansprüche 1 bis 11,
**dadurch gekennzeichnet,**
**dass** die Lichtscheibe (02) als eine rote, gelbe oder orange transparente Abdeckung (02) ausgeführt ist.

## Claims

1. A lamp (01) with at least one reflector (03) that is arranged behind a lens (02) and at least one bulb (04) that is arranged between the reflector (03) and the lens (02), wherein the lens (02) is realized transparently and a spatial decorative grille (06) is arranged between the lens (02) and the reflector (03) and visible through the transparent lens (02) in the switched-on state and in the switched-off state of the lamp (01),
**characterized in**
**that** the spatial decorative grille (06) has a fanned-out structure (08).

2. The lamp according to Claim 1,
**characterized in**
**that** the fanned-out structure (08) is realized by producing incisions, punchings, cuts, slots or the like in a plate in order to create sections (07) that are connected to one another by means of at least one remaining web, and in that the sections (07) are fanned-out in different directions in space about the at least one web.

3. The lamp according to Claim 2,
**characterized in**
**that** the decorative grille (06) is photometrically adapted by means of a width variation of the webs and the slots.

4. The lamp according to one of the preceding claims,
**characterized in**
**that** the lamp (01) comprises a lamp housing, in which the reflector (03), the bulb (04) and the spatial decorative grille (06) are arranged, wherein the lamp housing is protected against atmospheric influences by the lens (02).

5. The lamp according to one of the preceding claims,
**characterized in**
**that** the reflector (03) forms at least part of the lamp housing.

6. The lamp according to one of the preceding claims,
**characterized in**
**that** the spatial decorative grille (06) is made of a metal.

7. The lamp according to Claim 6,
**characterized in**
**that** the spatial decorative grille (06) is realized in the form of a stamped and bent component of polished stainless sheet steel.

8. The lamp according to one of Claims 1 to 5,
**characterized in**
**that** the spatial decorative grille (06) is made of a temperature-resistant plastic.

9. The lamp according to Claim 8,
**characterized in**
**that** the spatial decorative grille (06) is chrome-plated.

10. The lamp according to one of the preceding claims,
**characterized in**
**that** the spatial decorative grille (06) is mirrored.

11. The lamp according to one of the preceding claims,
**characterized in**
**that** the spatial decorative grille (06) is arranged between the bulb (04) and the lens (02).

12. The lamp according to one of the preceding claims,
**characterized in**
**that** the lamp (01) features several reflector chambers (05) that are respectively provided with their own bulbs (04) and reflectors (03), wherein each reflector chamber (05) fulfills the same function or different functions.

13. The lamp according to one of the preceding claims,
**characterized in**
**that** the lens is clear.

14. The lamp according to one of Claims 1 to 11,
**characterized in**
**that** the lens (02) is realized in the form of a red, yellow or orange transparent cover (02).

## Revendications

1. Luminaire(Ol) avec au moins un réflecteur (03) disposé derrière un disque lumineux (02), et au moins un moyen d'éclairage (04) disposé entre le réflecteur (03) et le disque lumineux (02), dans lequel le disque lumineux (02) est conçu transparent et une grille spatiale (06), visible à travers le disque lumineux transparent (02) aussi bien dans l'état allumé que dans l'état éteint du luminaire (01), est disposée entre le disque lumineux (02) et le réflecteur (03),
**caractérisé en ce que**
la grille spatiale (06) comporte une structure en éventail (08).

2. Luminaire selon la revendication 1,
**caractérisé en ce que**
la structure en éventail (08) est fabriquée en intégrant des entailles, des poinçons, des coupures, des fentes ou autres dans une plaque, pour former des parties (07) reliées entre elles par au moins une âme restante, et en mettant les parties (07) en éventail dans différentes directions spatiales, autour de l'au moins une âme.

3. Luminaire selon la revendication 2,
**caractérisé en ce que**
la grille (06) est adaptée en technique d'éclairage par une variation de largeur des âmes et des fentes.

4. Luminaire selon l'une des revendications précédentes,
**caractérisé en ce que**
le luminaire (01) comprend un boîtier de luminaire, dans lequel sont disposés le réflecteur (03), le moyen d'éclairage (04) et la grille spatiale (06), et lequel est protégé des intempéries par le disque lumineux (02).

5. Luminaire selon l'une des revendications précédentes,
**caractérisé en ce que**
le réflecteur (03) constitue au moins une partie du boîtier de luminaire.

6. Luminaire selon l'une des revendications précédentes,
**caractérisé en ce que**
la grille spatiale (06) est fabriquée à partir d'un métal.

7. Luminaire selon la revendication 6,
**caractérisé en ce que**
la grille spatiale (06) est conçue comme une pièce estampée-pliée en tôle d'acier fin polie.

8. Luminaire selon l'une des revendications 1 à 5,
**caractérisé en ce que**
la grille spatiale (06) est fabriquée à partir d'une matière plastique résistante à la chaleur.

9. Luminaire selon la revendication 8,
**caractérisé en ce que**
la grille spatiale (06) est chromée.

10. Luminaire selon l'une des revendications précédentes,
**caractérisé en ce que**
la grille spatiale (06) est pourvue d'une couche réfléchissante.

11. Luminaire selon l'une des revendications précédentes,
**caractérisé en ce que**
la grille spatiale (06) est disposée entre le moyen d'éclairage (04) et le disque lumineux (02).

12. Luminaire selon l'une des revendications précédentes,
**caractérisé en ce que**
le luminaire (01) comporte plusieurs chambres de réflecteur (05) comprenant chacune des moyens d'éclairage (04) et des réflecteurs (03) propres, parmi lesquelles chaque chambre de réflecteur (05) remplit la même fonction ou des fonctions différentes.

13. Luminaire selon l'une des revendications précédentes,
**caractérisé en ce que**
le disque lumineux est transparent comme du verre.

14. Luminaire selon l'une des revendications 1 à 11,
**caractérisé en ce que**
le disque lumineux (02) est conçu comme un élément de recouvrement transparent (02) rouge, jaune ou orange.
